# EUROPÄISCHE PATENTSCHRIFT

(11) **EP 1 952 987 B1**
(45) Veröffentlichungstag und Bekanntmachung des Hinweises auf die Patenterteilung: **12.03.2014**
(21) Anmeldenummer: 08007735.7
(22) Anmeldetag: 28.07.2005
(51) Int. Cl.: B41F 27/12, B41F 31/02, B41F 13/004

(54) **Verfahren zum Steuern einer Verarbeitungsmaschine für Bogenmaterial**
Process for controlling a sheet processing machine
Procédé pour contrôler une machine de traitement de feuilles

(30) Priorität: 13.08.2004 DE 102004039536
(43) Veröffentlichungstag der Anmeldung: 06.08.2008
(62) Teilanmeldung aus: 05764308.2
(73) Patentinhaber: manroland sheetfed GmbH, 63075 Offenbach (DE)
(72) Erfinder: Blumör, Joachim, Dipl.-Ing., 63512 Hainburg (DE); Kühlmeyer, Lothar, Dr.-Ing., 64285 Darmstadt (DE); Lindner, Bernd, Dipl.-Ing., 63150 Heusenstamm (DE); Marneth, Bernd, Dipl.-Ing (FH), 64846 Groß-Zimmern (DE); Schild, Helmut, Dipl.-Ing., 61449 Steinbach/Ts. (DE); Wiese, Holger, Dr.-Ing., 63179 Obertshausen (DE)

(56) Entgegenhaltungen:
- EP-A1- 0 620 115
- EP-A1- 1 245 386
- DE-A1- 4 223 583
- DE-A1- 19 613 119
- DE-U1- 20 003 767
- DE-U1- 20 020 703
- US-A1- 2004 074 409

## Beschreibung

Die Erfindung betrifft ein Verfahren zum Steuern einer Verarbeitungsmaschine für Bogenmaterial mit wenigstens einem Offsetdruckwerk oder Druckwerken und wenigstens einem Lackwerk nach dem Oberbegriff der unabhängigen Ansprüche.

Eine Verarbeitungsmaschine dieser Art ist gemäß EP 0 812 683 A1 mit einem steuerbaren Direktantrieb für einen einzeln antreibbaren Zylinder bekannt. Vom zumindest für den Transport des Bogenmaterials vorgesehenen Räderzug einer Bogenoffsetdruckmaschine entkoppelt ist ein Plattenzylinder oder ein Gummituchzylinder zumindest eines Druckwerkes mittels Einzelantrieb in vorgebbarer Weise direkt antreibbar. Durch die einzeln und unabhängig von übrigen Zylindern direkt antreibbaren Plattenzylinder werden neben drucktechnischen Korrekturmöglichkeiten auch weitere Vorgänge, wie Plattenwechsel oder Reinigen von Zylindem, realisiert.

Aus US 5, 983, 793 (siehe auch EP 0 834 398 A1) ist eine antreibbare Bogendruckmaschine bekannt, bei welcher die Zylinder und Trommeln (für den Bogentransport und der jeweilige Gummituchzylinder) sowie die Platten-IFarmzylinder über einen Räderzug mit steuerbarem Hauptantrieb antreibbar sind. Den Platten-/Formzylindern sind jeweils Schaltkupplungen sowie ein einzeln steuerbarer Antrieb zugeordnet. Die Antriebe sind als Hilfsantriebe nur bei geöffneten Kupplungen zuschaltbar und treiben den Plattenzylinder im Druckbetrieb nicht an. Die Walzen der Farb- und/oder Feuchtwerke sind von den jeweils einen eigenen Antrieb aufweisenden Platten-/Formzylindern antreibbar.

In einer Steuerung sind Programme zum Antreiben der Platten-/Formzylinder bei gelösten Schaltkupplungen sowie den damit in Verbindung stehenden Farb-/Feuchtwerken zum Voreinfärben oder Vorfeuchten abgelegt. Weiterhin sind in der Steuerung Programme zum Antreiben der übrigen Zylinder und Trommeln über den Hauptantrieb bei gelösten Schaltkupplungen zum Waschen wenigstens eines der Zylinder und Trommeln abgelegt.

Gemäß DE 42 23 583 A1 ist eine Druckmaschine sowie ein Verfahren zum Antreiben dieser beim Plattenwechsel bekannt. Die Druckmaschine umfasst mehrere, durch einen durchgehenden Räderzug von einem Hauptantrieb antreibbare Plattenzylinder. Zum Drehverbringen aus einer druckpositionsmäßigen Winkelzuordnung in die Plattenwechselposition und aus,dieser zurück werden die Plattenzylinder vom durchgehenden Räderzug ab- und angekuppelt.

In dem Dokument DE 101 29 555 A1 ist ein Verfahren zur ein Dublieren vermindernden Steuerung einer Druckmaschine beschrieben. Vor dem Bedrucken eines ersten der Bogen in einem Druckwerk sämtliche Druckwerke in Druck-an Position geschaltet werden.

Aus US 5 964 157 sind ein Verfahren sowie eine Druckmaschine bekannt, wonach wenigstens einem Teil eines Druckwerks der Druckmaschine eine Waschvorrichtung zugeordnet ist und die Druckmaschine eine Steuerung umfasst. Während des Maschinenlauf wird der auftretende Farbverbrauch im Druckwerk nach mindestens einer Kenngröße der Farbdosierung bestimmt und aus diesem bestimmten Farbverbrauch wird die Häufigkeit und/oder die Art des Waschvorganges bestimmt.

Gemäß US 2004/0074409 A1 ist eine Lackiervorrichtung für eine Rotationsdruckmaschine mit einem Druckzylinder, einem Gummituchzylinder und einem Plattenzylinder mit wenigstens einem Farbwerk bekannt. Am Plattenzylinder sind umfangsseitig Plattenspannvorrichtungen angeordnet, um einen biegbaren Schichtkörper zu fixieren. Der Schichtkörper umfasst eine Trägerschicht sowie wenigstens eine auf der Trägerschicht aufbauend angeordnete Gummituchdeckschicht, wobei lediglich die Trägerschicht mittels der Plattenspannvorrichtungen fixiert wird.

Aus der DE 200 20 703 U1 ist eine Lackiervorrichtung für eine Rotationsdruckmaschine bekannt, die einen Formzylinder und eine Versorgungseinrichtung aufweist.

Aus der DE 196 13 119 A1 ist ein Lackturm bekannt, der als Lackwerk ausgebildet und in einer Offsetdruckmaschine angeordnet ist. Dem Formzylinder des Lackturms ist eine Plattenwechseleinrichtung zugeordnet.

Aus der EP 1 245 386 A1 sind ein Verfahren und eine Vorrichtung zur Erzeugung einer Farbverteilung in einem Farbwerk einer Druckmaschine bekannt. Darin ist für ein Offsetdruckwerk ein Vorgang eines Farbeinlaufens in einem Farbwerk beschrieben, wobei während des Vorgangs der Farbtransport zeitweise mittels Farbwerktrennung unterbrochen wird.

Aus der DE 20 03 767 U1 ist ein Farbwerk für eine Druckmaschine bekannt. Das Farbwerk ist mit einer weichen Filmwalze in ständiger Berührung zu der benachbarten Farbkastenwalze und der erste Farbwerkswalze versehen.

Aus der EP 0 620 115 A1 ist eine Einrichtung zum Inline-Beschichten von Bedruckstoffen in Offsetdruckmaschinen bekannt. Dazu sind in der Offsetdruckmaschine zwei Lackwerke mit unterschiedlichen Dosiersystemen für die Verarbeitung von verschiedenen Beschichtungsmedien vorgesehen.

Der Erfindung liegt die Aufgabe zu Grunde, ein Verfahren der eingangs genannten Art mit einem Dosiersystem zu schaffen, wobei eine deutliche Rüstzeitverringerung erreicht werden soll.

Gelöst wird diese Aufgabenstellung durch die Ausbildungsmerkmale der Patentansprüche 1 und 3.

Weiterbildungen ergeben sich aus dem abhängigen Anspruch. '

Ein erster Vorteil des Verfahrens zum Steuern einer Verarbeitungsmaschine mit wenigstens einem direktangetriebenen Zylinder besteht darin, dass eine deutliche Rüstzeitverkürzung durch die gesteuerte, gleichzeitige Kombination von bisher einzeln bzw. sequentiell durchgeführten Arbeitsabläufen an einer Verarbeitungsmaschine realisiert wird.

Ein zweiter Vorteil ist darin gekennzeichnet, dass gleichzeitig zum Druckformwechsel auf dem Plattenzylinder oder auf dem Formzylinder Farbe oder Lack ausgehend von einem Dosiersystem zu wenigstens einer mit der Druckform in Kontakt bringbaren Auftragwalze transportiert wird.

Die Erfindung soll an einem Ausführungsbeispiel näher erläutert werden. Dabei zeigt schematisch:
- Fig. 1: eine Bogenrotationsdruckmaschine mit mehreren Druckwerken und einem Lackwerk.

Die Bogenrotationsdruckmaschine ist beispielhaft mit einem Anleger 4, fünf Offsetdruckwerken 1, einem Lackwerk 2 sowie einem Ausleger 5 dargestellt. Jedes Offsetdruckwerk 1 weist in bekannter Weise ein Farbwerk 12, einen Plattenzylinder 10 und einen Gummituchzylinder 8 auf. Bei Bedarf ist jedem Plattenzylinder 10 ein Feuchtwerk zugeordnet. Das Lackwerk 2 weist in bekannter Weise eine Versorgungseinrichtung 11 für das zu verarbeitende Medium (Lack, Farbe), beispielsweise ein Kammerrakel mit zugeordneter, gerasterter Auftragwalze, sowie einen Formzylinder 9 auf. Plattenzylinder 10 und Formzylinder 9 tragen jeweils zumindest eine Druckform.

Für den Bogentransport in Förderrichtung 3 sind mehrere Bogenführungszylinder 6 vorgesehen. In jedem Druck- bzw. Lackwerk 1, 2 ist ein als Druckzylinder ausgebildeter Bogenführungszylinder 6 mit dem jeweiligen Gummituchzylinder 8 bzw. Formzylinder 9 in Funktionsverbindung, wobei im ersten Druckwerk 1 dem als Druckzylinder ausgebildeten Bogenführungszylinder 6 eine Anlagetrommel als Bogenführungszylinder 6 vorgeordnet ist. Für den Bogentransport sind zwischen den als Druckzylindern ausgebildeten Bogenführungszylindem 6 der Druck- bzw. Lackwerke 1, 2 weitere Bogenführungszylinder 6 als Transferzylinder angeordnet. Jedem Gummituchzylinder 8, bevorzugt jedem Formzylinder 9 und jedem vorzugsweise als Druckzylinder ausgebildeten Bogenführungszylinder 6 ist eine Reinigungsvorrichtung 7 zugeordnet. Jedes Farbwerk 12 weist eine Farbwerkswascheinrichtung, beispielsweise ein auf den Walzenzug gerichtetes Waschmittel-Sprühsystem sowie eine anstellbare Rakeleinrichtung an einer in Drehrichtung des Plattenzylinders 10 letzten Farbwerkswalze, auf.

Zumindest sämtliche Bogenführungszylinder 6 sind über einen nicht näher aufgezeigten Hauptantriebs-Räderzug miteinander gekoppelt. Jeder Plattenzylinder 10 und jeder Formzylinder 9 wird durch einen Direktantrieb, d.h. einen separaten Antriebsmotor, angetrieben. Diese Direktantriebe erfolgen in vorgebbarer Weise zumindest gegenüber den Bogenführungszylindern 6.

Jeder Gummituchzylinder 8 wird mittels des Hauptantriebes über einen Räderzug der Bogenführungszylinder 6 angetrieben.

Das Verfahren zur Steuerung der Verarbeitungsmaschine vollzieht sich bei jedem Offsetdruckwerk 1 bzw. Lackwerk 2 wie folgt.

In einer Kontaktzone des die Druckform tragenden, als Plattenzylinder eines Offsetdruckwerkes 1 ausgebildeten direktangetriebenen Zylinders 10 wird zu einem benachbarten Gummituchzylinder 8 ein Druckkontakt aufgehoben.

Anschließend wird der Plattenzylinder 10 aus seiner aktuellen Winkelzuordnung in eine Winkelposition zum Entfernen einer ersten auf dem Plattenzylinder 10 befindlichen Druckform mittels Direktantrieb verdreht. Im Anschluss wird, die erste Druckform vom direkt antreibbaren Plattenzylinder 10 entfernt und eine zweite Druckform dem Plattenzylinder 10 zugeführt sowie darauf fixiert. Anschließend wird der Plattenzylinder 10 mit zweiter Druckform in eine Winkelzuordnung für den Druckvorgang mittels Direktantrieb verdreht. Gleichzeitig mit dem oben beschriebenen Wechseln der Druckformen auf dem Plattenzylinder 10 und bei aufgehobenem Druckkontakt zwischen Platten- und Gummituchzylinder 10; 8 wird eine Reinigungsvorrichtung 7 an den Gummituchzylinder 8 angestellt, das Gummituch wird gereinigt und danach wird die Reinigungsvorrichtung 7 vom Gummituchzylinder 8 abgesteilt. Anschließend werden der Gummituchzylinder 8 sowie der inzwischen die zweite Druckform tragende Plattenzylinder 10 in der Kontaktzone in erneuten Druckkontakt gebracht.

Während der Druckformwechsel auf dem Plattenzylinder 10 und dem Reinigen des Gummituches auf dem Gummituchzylinder 8 wird gleichzeitig an einen mittels Hauptantrieb und Räderzug angetriebenen Bogenführungszylinder 6 eine Reinigungsvorrichtung 7 angestellt, dessen Zylindermantelfläche gereinigt und danach die Reinigungsvorrichtung 7 wieder abgestellt.

Die Reinigungsvorrichtung 7 ist insbesondere an einen als Druckzylinder (Offsetdruckwerk 1) ausgebildeten Bogenführungszylinder 6 an-/abstellbar, so dass pro Offsetdruckwerk 1 während des Druckformwechsels auf dem Plattenzylinder 14 das Gummituch auf dem Gummituchzylinder 8 und der dem Gummituchzylinder 8 benachbarte Bogenführungszylinder 6 gleichzeitig gereinigt werden. Bei Bedarf wird der als Druckzylinder ausgebildete Bogenführungszylinder 6 auch unabhängig vom Gummituchzylinder 8 gereinigt.

Bevorzugt wird vor dem Wechsel einer Druckform auf dem Plattenzylinder 10 der Druckkontakt zwischen Plattenzylinder 10 und Gummituchzylinder 8 aufgehoben und die Farbwerkswalzen und die Druckform auf dem direktangetriebenen Plattenzylinder 10 werden mittels einer Farbwerkswascheinrichtung gereinigt. Dadurch steht stets eine gereinigte Druckform auf dem direkt antreibbaren Plattenzylinder 1 für den nachfolgenden Druckformwechsel zur Verfügung.

In einer Kontaktzone des die Druckform tragenden, als Formzylinder eines Lackwerkes 2 ausgebildeten direktangetriebenen Zylinders 9 wird zu einem benachbarten Bogenführungszylinder 6 ein Druckkontakt aufgehoben. Der Formzylinder 9 wird aus seiner aktuellen Winkelzuordnung in eine Winkelposition zum Entfernen einer ersten auf dem Formzylinder 9 befindlichen Druckform mittels Direktantrieb verdreht, die erste Druckform wird vom Formzylinder 9 entfernt und eine zweite Druckform wird dem Formzylinder 9 zugeführt sowie darauf fixiert. Anschließend wird der Formzylinder 9 mit zweiter Druckform in eine Winkelzuordnung für den Druckvorgang (Lackiervorgang) mittels Direktantrieb verdreht.

Gleichzeitig mit dem Wechseln der Druckformen auf dem direktangetriebenen Formzylinder 9 und bei aufgehobenem Druckkontakt zwischen Formzylinder 9 und dem als Druckzylinder ausgebildeten Bogenführungszylinder 6 wird eine Reinigungsvorrichtung 7 an diesen mittels Hauptantrieb und Räderzug antreibbaren Bogenführungszylinder 6 angestellt, dessen Zylindermantelfläche gereinigt und danach die Reinigungsvorrichtung 7 abgestellt. Anschließend werden der Bogenführungszylinder 6 sowie der inzwischen die zweite Druckform tragende Formzylinder 9 in der Kontaktzone in erneuten Druckkontakt gebracht.

Vor dem Wechsel einer Druckform auf dem direktangetriebenen Formzylinder 9 wird der Druckkontakt zwischen Formzylinder 9 und dem als Druckzylinder ausgebildeten Bogenführungszylinder 6 aufgehoben und die Druckform auf dem Formzylinder 9 wird mittels einer an-/abstellbaren Reinigungsvorrichtung 7 gereinigt. Bevorzugt ist die dem Formzylinder 9 benachbarte, beispielsweise gerasterte, Auftragwalze an-/ abstellbar ausgebildet und beim Reinigen zum Formzylinder 9 außer Kontakt.

In einer Kontaktzone des die Druckform tragenden, als Plattenzylinder eines Offsetdruckwerkes 1 ausgebildeten direktangetriebenen Zylinders 10 wird zu einem benachbarten Gummituchzylinder 8 ein Druckkontakt aufgehoben.

Der Plattenzylinder 10 wird aus seiner aktuellen Winkelzuordnung in eine Winkelposition zum Entfernen einer ersten auf dem Plattenzylinder 10 befindlichen Druckform mittels Direktantrieb verdreht, die erste Druckform wird vom Plattenzylinder 10 entfernt und eine zweite Druckform wird dem Plattenzylinder 10 zugeführt sowie darauf fixiert. Anschließend wird der Plattenzylinder 10 mit zweiter Druckform in eine Winkelzuordnung für den Druckvorgang mittels Direktantrieb verdreht und gleichzeitig wird Farbe oder Lack ausgehend von einem Dosiersystem zu wenigstens einer Auftragwalze transportiert.

Bevorzugt ist zwischen dem Dosiersystem und der wenigstens einen Auftragwalze zumindest ein Farbwalzenzug angeordnet.

In einer Kontaktzone des die Druckform tragenden, als Formzylinder eines Lackwerkes 2 ausgebildeten direktangetriebenen Zylinders 9 wird zu einem benachbarten, als Druckzylinder ausgebildeten Bogenführungszylinder 6 ein Druckkontakt aufgehoben. Der Formzylinder 9 wird aus seiner aktuellen Winkelzuordnung in eine Winkelposition zum Entfernen einer ersten auf dem Formzylinder 9 befindlichen Druckform mittels Direktantrieb verdreht, die erste Druckform wird vom Formzylinder 9 entfernt und eine zweite Druckform wird dem Formzylinder 9 zugeführt sowie darauf fixiert. Anschließend wird der Formzylinder 9 mit zweiter Druckform in eine Winkelzuordnung für den Druckvorgang mittels Direktantrieb verdreht und gleichzeitig wird Farbe oder Lack ausgehend von einem Dosiersystem zu wenigstens einer Auftragwalze des Lackwerks transportiert.

### Bezugszeichenliste

- 1: Offsetdruckwerk
- 2: Lackwerk
- 3: Förderrichtung
- 4: Anleger
- 5: Ausleger
- 6: Bogenführungszylinder
- 7: Reinigungsvorrichtung
- 8: Gummituchzylinder
- 9: Formzylinder (direktangetriebener Zylinder)
- 10: Plattenzylinder (direktangetriebener Zylinder)
- 11: Versorgungseinrichtung
- 12: Farbwerk

## Patentansprüche

1. Verfahren zum Steuern einer Verarbeitungsmaschine für Bogenmaterial mit wenigstens einem Offsetdruckwerk (1), wobei ein in Seitengestellen gelagerter, eine Druckform tragender Plattenzylinder (10) mit einem Direktantrieb gekoppelt und von einem auf den Räderzug der als Bogenführungszylinder (6) ausgebildeten Zylinder und Trommeln für den Bogentransport wirkenden Hauptantrieb mechanisch entkoppelt ist und In vorgebbarer Weise zumindest gegenüber den Bogenführungszylindem (6) antreibbar ist, und wobei dem Plattenzylinder (10) ein Farbwerk (12) zugeordnet ist,
**dadurch gekennzeichnet,**
**dass** in einer Kontaktzone des die Druckform tragenden, direkt angetriebenen Plattenzylinders (10) des Offsetdruckwerkes (1) zu einem benachbarten, mittels des Hauptantriebs Ober den Räderzug der Bogenführungszylinder (6) antreibbaren Gummituchzylinder (8) ein Druckkontakt aufgehoben wird,
**dass** der Plattenzylinder (10) aus seiner aktuellen Winkelzuordnung in eine Winkelposition zum Entfernen einer ersten auf dem Plattenzylinder (10) befindlichen Druckform mittels Direktantrieb verdreht wird, die erste Druckform vom Plattenzylinder (10) entfernt und eine zweite Druckform dem Platkenzylinder (10) zugeführt sowie darauf fixiert wird und anschließend der Plattenzylinder (10) mit zweiter Druckform in eine Winkelzuordnung für den Druckvorgang mittels Direktantrieb verdreht wird
und **dass** gleichzeitig Farbe oder Lack ausgehend von einem Dosiersystem zu wenigstens einer Auftragwalze des Farbwerkes (12) transportiert wird.

2. Verfahren nach Anspruch 1,
**dadurch gekennzeichnet,**
**dass** zwischen dem Dosiersystem und der wenigstens einen Auftragwalze des Farbwerks (12) zumindest ein Farbwalzenzug angeordnet ist.

3. Verfahren zum Steuern einer Verarbeitungsmaschine für Bogenmaterial mit Druckwerken und wenigstens einem Lackwerk (2), wobei ein in Seitengestellen gelagerter, eine Druckform tragender Formzylinder (9) mit einem Direktantrieb gekoppelt und von einem auf den Räderzug der als Bogenführungszylinder (6) ausgebildeten Zylinder und Trommeln für den Bogentransport wirkenden Hauptantrieb mechanisch entkoppelt ist und in vorgebbarer Weise zumindest gegenüber den Bogenführungszylindern (6) antreibbar ist, und dass dem Formzylinder (9) eine Versorgungseinrichtung (11) für ein zu verarbeitendes Medium in Form von Farbe oder Lack zugeordnet ist,
**dadurch gekennzeichnet,**
**dass** in einer Kontaktzone des die Druckform tragenden, direkt angetriebenen Formzylinders (9) des Lackwerkes (2) zu einem direkt mit dem Formzylinder (9) zusammenwirkenden Bogenführungszylinder (6) ein Druckkontakt aufgehoben wird,
**dass** der Formzylinder (9) aus seiner aktuellen Winkeizuordnung in eine Winkelposition zum Entfernen einer ersten auf dem Formzylinder (9) befindlichen Druckform mittels Direktantrieb verdreht wird, die erste Druckform vom Formzylinder (9) entfernt und eine zweite Druckform dem Formzylinder (9) zugeführt sowie darauf fixiert wird und anschließend der Formzylinder (9) mit zweiter Druckform in eine Winkelzuordnung für den Druckvorgang mittels Direktantrieb verdreht wird
und **dass** gleichzeitig mittels der Versorgungseinrichtung (11) Farbe oder Lack ausgehend von einem Dosiersystem zu wenigstens einer Auftragwalze des Lackwerkes (2) transportiert wird.

## Claims

1. A method for controlling a processing machine for sheet-fed material with at least one offset printing unit (1), wherein a plate cylinder (10) mounted in side frames and carrying a printing forme is coupled to a direct drive and mechanically decoupled from a main drive acting on the wheel train of the cylinders and drums for the sheet transport formed as sheet guiding cylinder (6) and is driveable in a predeterminable manner at least with respect to the sheet guiding cylinders (6), and wherein the plate cylinder (10) is assigned an inking unit (12),
**characterized in that**
in a contact zone of the directly driven plate cylinder (10) of the offset printing unit (1) carrying the printing forme to an adjacent blanket cylinder (8) that is driveable by means of the main drive via the wheel train of the sheet guiding cylinders (6) a printing contact is suspended,
**in that** the plate cylinder (10) is turned out of its current angular allocation into an angle position for removing a first printing forme located on the plate cylinder (10) by means of direct drive, **in that** the first printing forme is removed from the plate cylinder (10) and a second printing forme is fed to the plate cylinder (10) and also fixed thereon and subsequently the plate cylinder (10) with the second printing forme is turned into an angular allocation for the printing process by means of direct drive
and **in that** at the same time ink or varnish originating from a metering system is transported to at least one application roller of the inking unit (12).

2. The method according to Claim 1,
**characterized in that**
between the metering system and the at least one application roller of the inking unit (12) at least one inking roller train is arranged.

3. A method for controlling a processing machine for sheet-fed material with printing units and at least one varnishing unit (2), wherein a forme cylinder (9) which is mounted inside frames and carries a printing forme is coupled to a direct drive and mechanically decoupled from a main drive acting on the wheel train of the cylinders and drums for the sheet transport formed as sheet guiding cylinder (6) and is driveable in a predeterminable manner at least with respect to the sheet guiding cylinders (6) and in that the forme cylinder (9) is assigned a supply device (11) for a medium in the form of ink and varnish to be processed,
**characterized in that**
in a contact zone of the directly driven forme cylinder (9) of the inking unit (2) carrying the printing forme to a sheet guiding cylinder (6) directly interacting with the forme cylinder (9) a printing contact is suspended,
**in that** the forme cylinder (9) is turned out of its current angular allocation into an angle position for removing a first printing forme that is located on the forme cylinder (9) by means of direct drive, **in that** the first printing forme is removed from the forme cylinder (9) and a second printing forme is fed to the forme cylinder (9) and fixed thereon and subsequently the forme cylinder (9) with second printing forme is turned into an angular allocation for the printing process by means of direct drive
and **in that** simultaneously ink or varnish starting out from a metering system is transported to at least one application roller of the varnishing unit (2) by means of the supply device (11).

## Revendications

1. Procédé de commande d'une machine de transformation pour feuilles de matériau, comportant au moins une unité d'impression offset (1), un cylindre porte-plaque (10) s'appuyant dans des montants latéraux, supportant un cliché d'impression étant couplé à une commande directe et désaccouplé mécaniquement d'une commande principale agissant sur le train de roues de cylindres réalisés sous forme de cylindres de guidage de feuilles (6) et de tambours servant au transport des feuilles et pouvant être entraîné de manière prescriptible au moins par rapport aux cylindres de guidage de feuilles (6), une unité d'encrage (12) étant associée au cylindre porte-plaque (10),
**caractérisé en ce que**,
dans une zone de contact du cylindre porte-plaque (10) à entraînement direct supportant le cliché d'impression de l'unité d'impression offset (1), un contact d'impression avec un cylindre porte-blanchet (8) voisin pouvant être entraîné au moyen de la commande principale via le train de roues des cylindres de guidage de feuilles (6) est suspendu,
que le cylindre porte-plaque (10) est tourné de son association angulaire actuelle vers une position angulaire pour enlever un premier cliché d'impression se trouvant sur le cylindre porte-plaque (10) au moyen d'une commande directe, que le premier cliché d'impression est retiré du cylindre porte-plaque (10) et qu'un second cliché d'impression est acheminé vers le cylindre porte-plaque (10) puis fixé dessus et ensuite que le cylindre porte-plaque (10) est tourné avec le second cliché d'impression jusqu'à une association angulaire pour le processus d'impression par commande directe
et que, en même temps, de l'encre ou du vernis sortant d'un système de dosage est transporté vers au moins un rouleau d'application de l'unité d'encrage (12).

2. Procédé selon la revendication 1,
**caractérisé en ce que**,
entre le système de dosage et l'au moins un rouleau d'application de l'unité d'encrage (12), au moins un train de rouleaux d'encrage est disposé.

3. Procédé de commande d'une machine de transformation pour feuilles de matériau, comportant des unités d'impression et au moins une unité de vernissage (2) un cylindre porte-cliché (9) s'appuyant dans des montants latéraux, supportant un cliché d'impression étant couplé à une commande directe et désaccouplé mécaniquement d'une commande principale agissant sur le train de roues des cylindres réalisés sous forme de cylindres de guidage de feuilles (6) et de tambours servant au transport des feuilles et pouvant être entraîné de manière prescriptible au moins par rapport aux cylindres de guidage de feuilles (6), et qu'un dispositif d'alimentation (11) en fluide à transformer se présentant sous forme d'encre ou de vernis étant associé au cylindre porte-cliché (9),
**caractérisé en ce que**,
dans une zone de contact du cylindre porte-cliché (9) entraîné directement et supportant le cliché d'impression de l'unité de vernissage (2) avec un cylindre de guidage de feuilles (6) coopérant directement avec le cylindre porte-cliché (9), un contact d'impression est suspendu,
que le cylindre porte-cliché (9) est tourné de son association angulaire actuelle vers une position angulaire pour enlever un premier cliché d'impression se trouvant sur le cylindre porte-cliché (9) au moyen d'une commande directe, que le premier cliché d'impression est retiré du cylindre porte-cliché (9) et qu'un second cliché d'impression est acheminé vers le cylindre porte-cliché (9) puis fixé dessus et ensuite que le cylindre porte-cliché (9) est tourné avec le second cliché d'impression jusqu'à une association angulaire pour le processus d'impression par commande directe
et que, en même temps, de l'encre ou du vernis sortant d'un système de dosage est transporté vers au moins un rouleau d'application de l'unité de vernissage (2) à l'aide du dispositif d'alimentation (11).
